# FASCICULE DE BREVET EUROPEEN

(11) **EP 1 060 850 B1**
(45) Date de publication et mention de la délivrance du brevet: **01.04.2009**
(21) Numéro de dépôt: 00108633.9
(22) Date de dépôt: 20.04.2000
(51) Int. Cl.: B26F 1/44, B31F 1/00

(54) **Procédé de découpage/refoulage d'éléments plats adjacents et dispositif pour sa mise en oeuvre.**
Verfahren sowie Vorrichtung zum Rillen und/oder Schneiden von flachförmigen benachbarten Elementen
Method and apparatus for cutting and/or scoring flat adjacent elements

(30) Priorité: 18.06.1999 CH 114299
(43) Date de publication de la demande: 20.12.2000
(73) Titulaire: BOBST S.A., 1001 Lausanne (CH)
(72) Inventeur: Borel, Edouard, 1041 Dommartin (CH)
(74) Mandataire: Poirier, Jean-Michel Serge

(56) Documents cités:
- EP-A- 0 204 866
- EP-A- 0 707 928
- US-A- 2 026 533
- US-A- 3 203 292
- US-A- 3 835 746
- US-A- 3 977 283
- US-A- 3 981 213
- US-A- 4 493 235
- US-A- 4 548 112
- US-A- 4 630 514
- PATENT ABSTRACTS OF JAPAN vol. 008, no. 016 (M-270), 24 janvier 1984 (1984-01-24) & JP 58 177851 A (FUJI XEROX KK), 18 octobre 1983 (1983-10-18)

## Description

La présente invention se rapporte tout d'abord à un procédé de découpage/refoulage tel que defini dans le preambule de le revendication 1. Cette invention a également pour objet un dispositif pour la mise en oeuvre de ce procédé tel que défini dans le préambule de la revendication 5.

Le découpage ou le refoulage de matériau en bande entre deux cylindres provoque un impact du filet de coupe ou de refoulage qui génère une vibration essentiellement verticale qui provoque de très faibles modifications de la géométrie autour du filet de coupe. Ces modifications de l'espace entre le filet de coupe et le cylindre adjacent, bien que de l'ordre de quelques µm seulement sont suffisantes pour affecter la qualité de la coupe en laissant une certaine proportion de fibres non coupées. Plus la longueur du filet de coupe dans la direction des génératrices des cylindres de découpage est grande, plus l'impact est élevé et il devient maximum lorsque le filet de coupe traverse toute la largeur du matériau en bande, ce qui est très fréquent.

Ces impacts de coupe constituent également une importante source de bruit et se répètent à une fréquence élevée.

Le document US- 3.835.746 décrit un ensemble pour une découpe rotative. L'ensemble comprend un élément support, au moins une section de filet de découpe montée directement sur l'élément support, le filet de découpe étant agencé selon un motif déterminé, des moyens de montage rigides fixés à l'élément support au moins partiellement autour du motif et venant en prise avec un côté du filet de découpe, et des moyens de montage à ressort fixés à l'élément support à l'opposé des moyens de montage rigides.

Le document US- 3.977.283 décrit un outil rotatif pour la découpe d'ouvertures dans une bande continue. L'outil comprend une forme à découper présentant une lame continue en saillie avec deux arêtes latérales parallèles, et deux arêtes avant et arrière parallèles. La forme à découper possède un axe longitudinal parallèle aux arêtes avant et arrière de la lame. Les arêtes avant et arrière s'étendent à angles obliques par rapport aux arêtes latérales. Les arêtes avant et arrière sont agencées perpendiculairement à l'axe longitudinal de la bande continue.

Le document US- 4.630.514 décrit un outil rotatif de découpe comprenant deux cylindres tournant en sens inverse sur deux axes parallèles perpendiculaires à la direction d'introduction de la bande. Les cylindre possèdent chacun une lame en spirale sur leur périphérie, de sorte que la bande est coupée par engagement des lames. Les lames sont conformées de façon à ce que la projection du point d'engagement des lames sur le plan incluant les axes des cylindres se déplace linéairement avec la rotation des tambours et la trajectoire de cette projection est parallèle aux axes des cylindres.

Le but de la présente invention est de réduire l'importance de ces impacts afin de diminuer les conséquences au niveau de la qualité de coupe et du bruit.

A cet effet, cette invention a pour objet un procédé de découpage/refoulage tel que defini dans la revendication 1.

Elle a également pour objet un dispositif pour la mise en oeuvre de ce procédé tel que defini dans la revendication 5.

Il suffit de très petits décalages entre les bords transversaux adjacents ou d'angles très faibles avec les génératrices des cylindres de coupe pour obtenir une très sensible diminution des effets d'impacts. Il s'agit donc là d'une mesure d'ordre opératoire très simple à mettre en oeuvre, mais permettant d'apporter une amélioration sensible aux problèmes susmentionnés.

L'invention sera mieux comprise à la lecture de la description qui suit et à l'aide des dessins annexés qui illustrent, très schématiquement et à titre d'exemple, différents modes de mise en oeuvre du procédé de découpage/refoulage objet de la présente invention.
- La figure 1 est une vue en élévation de profil d'une découpeuse rotative;
- les figures 2 à 4 sont des vues en plan de quatre segments de matériau en bande à découper et/ou refouler sur lesquels sont illustrés différentes dispositions des éléments plats à découper;
- la figure 5 est une vue en élévation de face de la surface d'un cylindre de découpage pour la mise en oeuvre du procédé objet de l'invention.

La figure 1 montre un segment d'une bande 1 d'un matériau à découper, notamment une bande de carton pour la confection de boîtes pliantes obtenues par découpage du pourtour de la boîte et refoulage aux endroits des lignes de pliage. Cette bande est destinée à défiler entre deux cylindres de découpage et/ou de rainurage R₁, R₂ d'une découpeuse rotative de type connue dans la direction de l'axe 2. Le cylindre R₁ est représenté avec un filet de découpage transversal F.

Dans cet exemple, trois rangées d'éléments plats 3, 4, respectivement 5 sont disposées parallèlement à l'axe de défilement 2 (figure 2 ). Chaque élément 3a-3n. 4a-4n, 5a-5n des trois rangées est représenté symboliquement par un simple rectangle. Il est évident que la forme réelle de ces éléments est généralement sensiblement plus complexe, chaque boîte étant formée de plusieurs panneaux séparés par des lignes de pliage, toutefois cette forme n'a pas d'importance pour la compréhension du principe de l'invention. Il suffit de savoir que les éléments des rangées 3, 4 et 5 présentent des bords de coupe droits 3', 4', respectivement 5' qui s'étendent dans une direction sensiblement transversale à l'axe de défilement 2 de la bande 1 dans laquelle ils sont découpés.

Lorsque les bords de coupe adjacents 3',4' et 5' sont alignés et s'étendent perpendiculairement, d'un bord à l'autre de la bande 1 de matériau à découper, ils coïncident avec les génératrices des cylindres R₁, R₂.

Selon le procédé objet de la présente invention et comme illustré par la figure 2, les bords de coupe adjacents 3', 4' et 5' sont décalés dans le sens longitudinal de la bande 1 d'une distance k, de manière à ne pas coïncider avec les génératrices des cylindres R₁, R₂ sur toute la largeur de la bande 1. Cette disposition décalée des lignes de coupe 3', 4' et 5' permet de réduire l'importance de chaque impact des filets de coupe F en les déphasant l'un par rapport à l'autre. La valeur de la distance k entre deux lignes de coupe adjacentes 3', 4' ou 4', 5' peut être très faible. Même un décalage de l'ordre du millimètre par exemple est déjà efficace.

Dans une seconde variante illustrée par la figure 3, les trois bords de coupe transversaux homologues 3', 4' et 5' des éléments adjacents 3a-3n, 4a-4n, 5a-5n des trois rangées 3, 4 et 5 ont leurs extrémités respectives alignées selon deux perpendiculaires P₁, P₂ à l'axe de défilement de la bande 1, chaque bord de coupe formant un même angle α avec ces perpendiculaires P₁, P₂. Cette disposition des éléments 3a-3n, 4a-4n, 5a-5n produit des chutes triangulaires 6 le long des deux bords de la bande 1 ainsi que des chutes rectangulaires 7 à l'intérieur de cette bande 1.

La première variante ne produisait aucune chute ni sur les bords ni à l'intérieur de la bande 1. La seconde variante produit de très petites chutes. Dans toutes ces variantes une même ligne de coupe transversale 3', 4', 5' sert à séparer deux éléments adjacents de sorte que l'on ne produit pas de chute entre les éléments adjacents.

Suivant le type d'élément à découper, c'est-à-dire suivant le type de boîte et pour autant que l'on admette un certain pourcentage de chutes entre les bords de coupe transversaux, c'est-à-dire que l'on pratique une double coupe, il est possible de concevoir de nombreuses répartitions avec ou sans inclinaisons des lignes de coupes transversales.

La figure 4 montre l'une des dispositions possibles, sans inclinaison des lignes de coupe transversales 3', 4', 5'. Il est évident que les dispositions de ce type peuvent varier pratiquement à l'infini en fonction de la forme des éléments 3a-3n, 4a-4n, 5a-5n qui, comme nous l'avons dit, est en réalité plus complexe que la simple forme rectangulaire représentant ces éléments de façon schématique. C'est ainsi que l'on peut associer des éléments découpés avec un bord de coupe à simple coupe et les bords parallèles à double coupe ménageant entre eux des chutes 8 à bords parallèles, comme illustré sur cette figure 4. La seule condition à remplir dans cette forme de mise en oeuvre, est d'éviter d'avoir une ligne de coupe traversant toute la largeur de la bande 1.

Bien que l'on n'ait parlé, dans les exemples qui précèdent, que des lignes de coupes, la même chose peut être appliquée pour les lignes de refoulage qui servent au pliage des différents panneaux et rabats formant les boîtes pliantes.

Dans le cas où les éléments découpés 3a-3n, 4a-4n, 5a-5n sont inclinés par rapport à l'axe de défilement 2 de la bande 1, comme dans la variante de la figure 3, il est évident que l'impression pratiquée sur ces éléments présentera la même inclinaison afin qu'elle soit alignée sur les bords des panneaux de la boîte.

La figure 5 montre le cylindre de découpage R₁ relatif au premier mode de mise en oeuvre illustré par la figure 2. La disposition des filets de découpage F₁, F₂, F₃ correspond évidemment à celle des lignes de coupe transversales 3', 4' et 5' formées sur le matériau en bande 1. C'est ainsi que dans cette forme d'exécution, chaque filet F₁, F₂, F₃ est décalé d'une valeur k par rapport à la génératrice correspondante du cylindre de découpage R₁.

## Revendications

1. Procédé de découpage/refoulage d'au moins deux rangées (3, 4, 5) côte à côte d'éléments plats adjacents (3a-3n, 4a-4n, 5a-5n) dans un matériau en bande (1) dont au moins un bord de coupe ou ligne de refoulage, transversal audit matériau en bande (1) est composé de segments (3'-5') et s'étend d'un bord à l'autre de ce matériau en bande (1), consistant à faire passer ce matériau en bande (1) entre deux cylindres de découpage/refoulage (R₁, R₂) d'une découpeuse/refouleuse rotative, **caractérisé en ce que** l'on crée le long dudit bord de coupe, respectivement de ladite ligne de refoulage, au moins un décalage (k) dans la direction de défilement dudit matériau en bande (1) entre lesdits segments (3'-5') de deux desdits éléments côte à côte (3a, 4a, 5a), afin que ce bord de coupe, respectivement cette ligne de refoulage, ne coïncide pas avec les génératrices desdits cylindres (R₁, R₂); lesdits deux segments (3'-5') restant parallèles l'un à l'autre mais non alignés.

2. Procédé selon la revendication 1, **caractérisé en ce que** lesdits segments (3'-5') forment un angle aigu (α) avec une perpendiculaire (P) à la direction de défilement (2) dudit matériau en bande (1) entre lesdits cylindres (R₁, R₂).

3. Procédé selon la revendication 2, **caractérisé en ce que** les deux extrémités de ces segments (3'-5') respectifs sont situées sur deux droites respectives (P₁, P₂), perpendiculaires à la direction de défilement (2) dudit matériau en bande (1).

4. Procédé selon la revendication 1, **caractérisé en ce que** l'on crée des chutes (8) entre au moins une partie desdits segments (3'-5') adjacents de deux éléments plats adjacents (3a-3b, 4a-4b, 5a-5b) d'une même rangée (3, 4, 5).

5. Dispositif pour la mise en oeuvre du procédé selon l'une des revendications précédentes, **caractérisé en ce qu'**il comporte au moins un cylindre de découpage et/ou de refoulage (R₁), dont les filets de coupe et/ou de refoulage (F₁, F₂, F₃) s'étendant dans la direction longitudinale dudit cylindre de découpage (R₁) présentent au moins un décalage (k) par rapport à la génératrice correspondante dudit cylindre de découpage (R₁).

## Claims

1. A cutting/scoring method for at least two rows (3, 4, 5) side by side of adjacent flat elements (3a-3n, 4a-4n, 5a-5n) in a material in strip form (1), of which at least one cutting edge or scoring line, transversely to said strip material (1), comprises segments (3'- 5') and extends from one edge of said strip material (1) to the other, consisting in passing said strip material (1) between two cutting/scoring cylinders (R₁, R₂) of a rotary cutting machine, **characterised in that** there is created along said cutting edge, respectively said scoring line, at least one offset (k) in the direction of transit of said strip material (1) between the said segments (3'- 5') of the two side by side elements (3a, 4a, 5a), so that said cutting edge or said scoring line respectively does not coincide with the generatrix of said cylinders (R₁, R₂); the two segments (3'- 5') are remaining parallel to one another but not aligned.

2. A method according to claim 1, **characterised in that** the said segments (3'- 5') form an acute angle (α) with a perpendicular (P) to the direction of transit (2) of said strip material (1) between said cylinders (R₁, R₂).

3. A method according to claim 2, **characterised in that** the two ends of said respective segments (3'- 5') are situated on two respective straight lines (P₁, P₂) perpendicular to the direction of transit (2) of said strip material (1).

4. A method according to claim 1, **characterised in that** wastes (8) are created between at least a part of said adjacent segments (3'- 5') of two adjacent flat elements (3a-3b, 4a-4b, 5a-5b) of a same row (3, 4, 5).

5. A device for performing the method according to one of the preceding claims, **characterised in that** it comprises at least one cutting and/or scoring cylinder (R₁), the cutting and/or scoring rules (F₁, F₂, F₃), of which extending in the longitudinal direction of said cutting cylinder (R₁) have at least one offset (k) with respect to the corresponding generatrix of said cutting cylinder (R₁).

## Patentansprüche

1. Verfahren zum Schneiden/Rillen von wenigstens zwei nebeneinander liegenden Reihen (3, 4, 5) von benachbarten flachen Elementen (3a-3n, 4a-4n, 5a-5n) in einem bahnförmigen Material (1) wovon wenigstens eine Schneidkante oder eine Rilllinie transversal zum bahnförmigen Material (1) aus Segmenten (3'-5') zusammengesetzt ist und sich von einem Rand zum anderen des bahnförmigen Materials (1) erstreckt,
wobei das Verfahren darin besteht, das bahnförmige Material (1) zwischen zwei Schneide-/Rillzylindern (R₁, R₂) einer rotativen Schneide-/Rillmaschine hindurchzuführen,
**dadurch gekennzeichnet, dass** entlang der Schneidkante bzw. der Rilllinie wenigstens ein Versatz (k) in der Laufrichtung des bahnförmigen Materials (1) zwischen den Segmenten (3'-5') von zwei der nebeneinander liegenden Elemente (3a, 4a, 5a) erzeugt wird, so dass diese Schneidkante bzw. diese Rilllinie nicht mit den Mantellinien der Zylinder (R₁, R₂) zusammenfällt, wobei die zwei Segmente (3'-5') zueinander parallel bleiben, aber nicht auf einer Linie.

2. Verfahren nach Anspruch 1,
**dadurch gekennzeichnet, dass** die Segmente (3'-5') einen spitzen Winkel (α) mit einer Senkrechten (P) zur Laufrichtung (2) des bahnförmigen Materials (1) zwischen den Zylindern (R₁, R₂) bilden.

3. Verfahren nach Anspruch 2,
**dadurch gekennzeichnet, dass** die zwei Enden dieser jeweiligen Segmente (3'-5') auf zwei jeweiligen Geraden (P₁, P₂) liegen, die senkrecht zur Laufrichtung (2) des bahnförmigen Materials (1) sind.

4. Verfahren nach Anspruch 1,
**dadurch gekennzeichnet, dass** Verschnitte (8) zwischen wenigstens einem Teil der benachbarten Segmente (3'-5') von zwei benachbarten flachen Elementen (3a-3b, 4a-4b, 5a-5b) einer selben Reihe (3, 4, 5) erzeugt werden.

5. Vorrichtung zur Durchführung des Verfahrens nach einem der vorhergehenden Ansprüche,
**dadurch gekennzeichnet, dass** sie wenigstens einen Schneide- und/oder Rill-Zylinder (R₁) umfasst, dessen Schneide- und/oder Rill-Messer (F₁, F₂, F₃), die sich in einer Längsrichtung des Schneide-Zylinder (R₁) erstrecken, wenigstens einen Versatz (k) bezogen auf die entsprechende Mantellinie des Schneide-Zylinders (R₁) aufweisen.
